# EUROPÄISCHE PATENTSCHRIFT

(11) **EP 2 112 256 B1**
(45) Veröffentlichungstag und Bekanntmachung des Hinweises auf die Patenterteilung: **22.12.2010**
(21) Anmeldenummer: 09008291.8
(22) Anmeldetag: 13.02.2003
(51) Int. Cl.: D01D 5/24, D01D 5/34

(54) **Verfahren zur Herstellung einer Hohlfaser-Spinndüse**
Method for producing a hollow fibre spinning nozzle
Méthode pour la manufacture d'un filière à fibres de bois

(30) Priorität: 13.03.2002 DE 10211052
(43) Veröffentlichungstag der Anmeldung: 28.10.2009
(62) Teilanmeldung aus: 03706500.0
(73) Patentinhaber: Fresenius Medical Care Deutschland GmbH, 61352 Bad Homburg v.d.H. (DE)
(72) Erfinder: Keller, Thorsten, 54411 Hermeskeil (DE); Stahl, Jens-Holger, 66646 Marpingen-Urexweiler (DE)
(74) Vertreter: Laufhütte, Dieter

(56) Entgegenhaltungen:
- WO-A-98/01705
- US-A- 5 320 512
- US-A- 5 877 580
- PATENT ABSTRACTS OF JAPAN Bd. 004, Nr. 140 (C-026), 3. Oktober 1980 (1980-10-03) & JP 55 090608 A (TANAKA KIKINZOKU KOGYO KK), 9. Juli 1980 (1980-07-09)
- PATENT ABSTRACTS OF JAPAN Bd. 2000, Nr. 26, 1. Juli 2002 (2002-07-01) & JP 2001 254221 A (TORAY IND INC), 21. September 2001 (2001-09-21)
- PATENT ABSTRACTS OF JAPAN Bd. 016, Nr. 269 (C-0952), 17. Juni 1992 (1992-06-17) & JP 04 065505 A (TEIJIN LTD), 2. März 1992 (1992-03-02)

## Beschreibung

Die Erfindung betrifft ein Verfahren zur Herstellung einer Hohlfaser-Spinndüse.

Es sind bereits Hohlfaser-Spinndüsen bekannt, die zur Herstellung von polymeren Hohlfasermembranen dienen (vgl. JP 2001254221 oder JP-A-55090 608). Wie in der Figur 1 gemäß der beigefügten Zeichnung dargestellt, bestehen derartige Hohlfaser-Spinndüsen 10 aus einem Grundkörper 12 aus Metall, in welchen mehrere Bohrungen 14, 16, 18, 22 eingebracht sind. In die Bohrung 14 ist ein Röhrchen 20 eingepasst, in welchem ein Fällmittel- bzw. Stützmittelkanal 22 zum Einbringen des Fällmittels bzw. Stützmittels ausgebildet ist. Die Bohrungen 16 und 18 bilden Massezuführkanäle für ein Polymer, das über einen Ringkanal 22, der ja ebenfalls aus einer entsprechenden Bohrung besteht, austritt. Bei der Herstellung der bekannten Hohlfaser-Spinndüsen 10 werden Verfahren der üblichen Metallbearbeitung angewandt. Hier entsteht also die Düsenstruktur durch den Zusammenbau beider Düsenteile, wobei sich eine Ungenauigkeit, beispielsweise der Geometrie des Ringraums 22 aufsummiert aus den Fertigungsfehlern beim Fertigen des Grundkörpers 12 und des Röhrchens 20. Es treten darüber hinaus mögliche Montagefehler hinzu, die ebenfalls zu einer Ungenauigkeit der Geometrie führen können. Schließlich sind die gemäß dem Stand der Technik bekannten Hohlfaser-Spinndüsen nicht beliebig verkleinerbar.

Aufgabe der Erfindung ist es, ein Verfahren zur Herstellung einer Hohlfaser-Spinndüse an die Hand zu geben, mit denen auch feine Kapillarmembranen herstellbar sind, wobei die Fertigungstoleranzen minimiert werden und das Herstellverfahren für diese Hohlfaser-Spinndüsen deutlich verbilligt wird.

Erfindungsgemäß wird diese Aufgabe durch die Kombination der Merkmale des Anspruchs 1 gelöst. Durch das Herstellverfahren wird eine vollständig neuartige Konstruktionsweise für Hohlfaser-Spinndüsen geschaffen, da sich die Erfindung von der konventionellen Metallbearbeitung abwendet und Verfahren der Mikrostrukturtechnik anwendet. Erfindungsgemäß werden nämlich mindestens zwei mittels Mikrostrukturtechnik strukturierte plattenförmige Körper zu der Hohlfaser-Spinndüse zusammengefügt. Dabei wird bevorzugt auf eine erste mittels Mikrostrukturtechnik gebildete Platte eine zweite unstrukturierte Platte gefügt, wobei die zweite Platte erst nach dem Aufbringen auf die erste Platte strukturiert wird. Die Platten werden flächig miteinander verbunden. Mit der neuen Fertigungsmethode eröffnet sich eine Vielzahl von Vorteilen. Zunächst läßt sich eine wesentlich kleinere Abmessung der Düsenstruktur mittels der Mikrostrukturtechnik realisieren. Darüber hinaus ist eine wesentlich höhere Präzision hinsichtlich der Düsenstruktur realisierbar. Diese Präzision kommt dadurch zustande, dass die Düsenstruktur in einem Schritt entsteht. Sie ist nur durch die Genauigkeit der zu Grunde liegenden Lithographiemaske, die bei der Mikrostrukturtechnik verwendet wird, beschränkt. Derartige Lithographie-masken lassen sich jedoch mit Toleranzen von 100 nm extrem genau fertigen. Ein weiterer Vorteil des erfindungsgemäßen Verfahrens liegt in den wesentlich geringeren Produktionskosten der Spinndüsen.

Besondere Ausgestaltungen der Erfindung ergeben sich aus den sich an den Hauptanspruch anschließenden Unteransprüchen.

Grundsätzlich lassen sich natürlich für die Realisierung der Hohlfaser-Spinndüsen nach der Erfindung alle Materialien der Mikrostrukturtechnik einsetzen, sofern diese anisotrop geätzt und gebondet werden können. Besonders vorteilhaft sind aber einkristallines Silizium, Galliumarsenid (GaAs) oder Germanium einsetzbar.

Gemäß einer besonderen Ausführungsform der Erfindung wird eine Hohlfaser-Spinndüse aus zwei Platten gefertigt, wobei in der ersten Platte die Massezuführkanäle, eine Massestrom-Vergleichmäßigungszone, eine Fällmittel/Stützmittelzuführbohrung und ein Nadelstumpf ausgenommen sind, während in der zweiten Platte eine Düsenstruktur mit Masse-Ringspalt und eine Nadel mit einer Fällmittel/Stützmittelbohrung ausgenommen werden.

Alternativ ist auch ein Herstellverfahren denkbar, bei dem die zweite Platte zusätzlich die Massezuführkanäle und die Massestrom-Vergleichmäßigungszone enthält. Dort entfallen auf der ersten Platte diese Elemente und der Nadelstumpf. Ein besonderes Merkmal dieser Konstruktion ist es, dass die Nadel der Spinndüse nur an einer Stirnfläche mit der erste Platte verbunden ist.

Die mit dem bevorzugten Verfahren hergestellte Hohlfaser-Spinndüse, mit der eine einfache Kapillar-Hohlfasermembran herstellbar ist, weisen vorteilhaft folgende Abmessungen auf:

| | |
|---|---|
| Dicke der ersten Platte: | 0,250 - 1,500 mm |
| Dicke der zweiten Platte: | 0,050 - 1,500 mm |
| Außendurchmesser der Nadel: | 0,020 - 1,500 mm |
| Länge der Nadel incl. Nadelstumpf: | 0,100 - 2,000 mm |
| Durchmesser der Fällmittelbohrung: | 0,010 - 1,000 mm |
| Länge der Fällmittelbohrung: | 0,150 - 2,500 mm |
| Außendurchmesser des Ringspalts: | 0,040 - 3,000 mm |
| Länge des Ringspalts: | 0,050 - 1,500 mm |
| Höhe der Spinndüse: | 0,300 - 3,000 mm |
| Kantenlänge der Spinndüse: | 1,000 - 25,00 mm. |

Eine weitere bevorzugte Ausgestaltung der Erfindung besteht aus einem Verfahren, in dem der der Grundkörper drei Platten aufweist, wobei die erste Platte Zuführkanäle, eine Vergleichmäßigungszone und einen Nadelstumpf mit einer zentralen Zuführbohrung enthält, eine zweite Platte, die sich an die erste Platte anschließt, Zuführkanäle, eine Vergleichmäßigungszone und einen weiteren Nadelstumpf mit einem konzentrischen Ringkanal sowie eine Nadelverlängerung mit einer zentralen Bohrung aufweist, und wobei eine dritte Platte, die sich wiederum an die zweite Platte anschließt, eine Düsenstruktur bestehend aus einer zentralen Bohrung und zwei konzentrischen Ringspalten aufweist. Mittels dieser mit dem erfindungsgemäßen Verfahren hergestellte Hohlfaser-Spinndüse lassen sich Kapillarmembranen mit koextrudierten Doppelschichten herstellen.

Eine alternative Ausführungsvariante ergibt sich dadurch, dass die Hohlfaser-Spinndüsen aus drei einzelnen Platten hergestellt sind, wobei die erste Platte eine zentrale Zuführungsbohrung aufweist, eine sich an die erste Platte anschließende zweite Platte parallele Zuführkanäle und zu diesen angeordnete Vergleichmäßigungszonen sowie ein Nadelstumpf mit konzentrischem Ringkanal und eine zentrale Bohrung aufweist und wobei die an die zweite Platte anschließende dritte Platte eine Düsenstruktur bestehend aus einer zentralen Bohrung und zwei konzentrischen Ringspalten aufweist.

Vorteilhaft ist der äußere Durchmesser der Mehrkanal-Hohlfaser-Spinndüse kleiner als 1 mm. Besonders vorteilhaft ist der äußere Durchmesser der Mehrkanal-Hohlfaser-Spinndüse kleiner oder gleich 0,45 mm. Mit dieser ist eine Dialysemembran mit einem Innendurchmesser von 200-300 µm herstellbar.

Weitere Einzelheiten und Vorteile der Erfindung ergeben sich aus den in der Zeichnung dargestellten Ausführungsbeispielen. Es zeigen:
- Figur 1:: einen schematischen Schnitt durch eine Hohlfaser-Spinndüse gemäß einer Ausführungsform nach dem Stand der Technik,
- Figur 2:: einen schematischen Schnitt durch eine Hohlfaser-Spinndüse nach einer ersten Ausgestaltung der Erfindung,
- Figur 3:: eine schematische Schnittdarstellung einer Hohlfaser-Spinndüse nach einer zweiten Ausführungsvariante der Erfindung, wobei drei Varianten der Anordnung der Massezuführkanäle gezeigt sind,
- Figur 4:: eine teilweise geschnittene dreidimensionale Darstellung einer Hohlfa- ser-Spinndüse gemäß Figur 2 und
- Figur 5:: eine teilweise geschnittene dreidimensionale Darstellung einer Hohlfa- ser-Spinndüse gemäß der Ausführungsvariante nach Figur 3.

In Figur 2 ist eine Hohlfaser-Spinndüse 10, die mittels eines Verfahrens nach einer ersten Ausgestaltung der Erfindung hergestellt wurde, gezeigt. Hier ist der gesamte Grundkörper 26 aus zwei einzelnen Platten 30 und 32 zusammengesetzt. In der ersten Platte 30 sind Massezuführkanäle 34, eine Massenstrom-Vergleichmäßigungszone 36, eine Fällmittelzuführungsbohrung 38 und ein Nadelstumpf 40 durch einen entsprechenden Ätzvorgang, der später noch im einzelnen beschrieben wird, gebildet. Die dreidimensionale Ausgestaltung der hier in Figur 2 dargestellten Hohlfaser-Spinndüse ergibt sich aus Figur 4. Dort ist zu sehen, dass die Massezuführkanäle, d.h. die Kanäle zur Zuführung der auszufällenden polymeren Masse im hier dargestellten Ausführungsbeispiel kreuzförmig angeordnet sind. Die Massestrom-Vergleichmäßigungszone 36 ergibt sich als Ringraum um den Nadelstumpf 40 herum. Die Fällmittelzuführungsbohrung 38 ist in ihrem zur Oberseite hinweisenden Bereich verbreitert, wie das insbesondere der Figur 2 zu entnehmen ist.

Aus den Figuren 2 und 4 ist auch der Aufbau der zweiten Platte 32 zu entnehmen, die eine Masse-Austrittsöffnung 42 aufweist, der unmittelbar an die Massestrom-Vergleichmäßigungszone 36 anschließt. Diese Masse-Austrittsöffnung bzw. der Masse-Ringspalt 42 ergibt mit der Nadel 44 mit Fällmittelbohrung 46 die hochpräzise Düsenstruktur 48. Das in den Figuren 2 und 4 dargestellte Ausführungsbeispiel aus einkristallinem Silizium hat beispielsweise eine Dicke der ersten Platte von 0,4 mm, eine Dicke der zweiten Platte von 0,1 mm, einen Außendurchmesser der Nadel von 0,05 mm, eine Länge der Nadel inklusive Nadelstumpf von 0,15 mm, ein Durchmesser der Fällmittelbohrung 38 im erweiterten Bereich von 0,1 mm, einen Außendurchmesser des Ringspalts 42 von 0,1 mm und eine Länge des Ringspalts 42 von 0,1 mm. Die Höhe des Grundkörpers 26, d.h. die Höhe der gesamten Spinndüse 10, beträgt demnach 0,5 mm, während eine Kantenlänge des Grundkörpers 26 der Spinndüse 10 2 mm beträgt.

Bei der Herstellung von Hohlfaser-Spinndüsen mittels Mikrostrukturtechnik wird von 2 runden Waferscheiben mit 100 bis 300 mm Durchmesser ausgegangen. Aus diesen Wafern werden gleichzeitig viele Spinndüsenstrukturen hergestellt. Die einzelnen Hohlfaser-Spinndüsen 10 erhält man dann durch Zerteilen der fertig bearbeiteten Wafer. Die vereinzelten geteilten Spinndüsen können jeweils eine einzige Düsenstruktur, wie hier dargestellt, aber auch mehrere Düsenstrukturen in einem Düsenstrukturverbund enthalten. Dies erreicht man dadurch, dass nicht alle Düsenstrukturen, die auf dem Wafer gebildet wurden, voneinander getrennt werden, sondern dass mehrere Düsenstrukturen zusammen eine Mehrfach-Düseneinheit bilden, die entlang ihrer Außenkontur vom Wafer ausgeschnitten werden.

Die Herstellung der Spinndüsen 10 beginnt mit der beidseitigen Strukturierung eines ersten Wafers, der die Elemente 34, 36, 38, 40 der Platte 30 der Spinndüse 10 aufnimmt. Die Strukturen werden mit einer Folge von Standard-Lithographieverfahren, d.h. Masken aus Photoresist, SiO, Si-N oder ähnlichem, und Standard-Ätzverfahren gefertigt. Bei den Standard-Ätzverfahren sind insbesondere das reaktive Ionen-Ätzen (RIE), das reaktive Ionen-Tiefenätzen (D-RIE) und das Kryo-Ätzen zu nennen. Besonders geeignet sind spezielle Tiefenätzverfahren wie das D-RIE und das Kryo-Ätzen. Die Lithographie-Masken für die Vorder- und Rückseite müssen optisch zueinander ausgerichtet werden. Anschließend wird der zweite Wafer, aus dem die zweite Platte hergestellt werden soll, auf den entsprechend strukturierten ersten Wafer gebondet. Dabei können sämtliche Bondverfahren eingesetzt werden, das Anodische Bonden, das Direktbonden oder ähnliches. Besonders geeignet ist aber das Direktbonden, da die höchsten Festigkeiten erreicht werden und damit ein guter Halt der Nadel auf der ersten Platte gewährleistet wird. Im nächsten Schritt wird die Düsenstrukur 48 mit Ringspalt 42 und Fällmittelbohrung 46 in einem zweistufigen Ätzverfahren hergestellt. Im ersten Schritt wird nur die tiefere Fällmittelbohrung vorangetrieben. Im zweiten Schritt werden dann beide Strukturen fertig geätzt. Zur Anwendung kommen dabei wieder die genannten Lithographie- und Ätzverfahren, wobei hier die Verwendung der Tiefenätzverfahren noch eher angeraten ist als bei der Bearbeitung des ersten Wafers. Im letzten Schritt werden die einzelnen Spinndüsen, wie bereits zuvor beschrieben, durch geeignete Trennverfahren, wie Wafer-Sägen oder Laserbearbeitung aus dem Wafer herausgeschnitten.

Anhand der Figuren 3 und 5 werden weitere alternative Ausgestaltungen der mittels des erfindungsgemäßen Verfahrens hergestellten Hohlfaser-Spinndüsen erläutert. Hier ist eine Hohlfaser-Spinndüse 10 zur Herstellung einer aus zwei Schichten koextrudierten Hohlfaser gezeigt. Hier ist eine Hohlfaser-Spinndüse 10 mit einem Grundkörpers 100 bestehend aus drei einzelnen Platten 102, 104 und 106 gezeigt. Die einzelnen Platten bestehen wiederum aus einkristallinem Silizium. In der ersten Platte 102 ist ein Zuführkanal 108 für das Fällmittel ausgenommen. Zusätzlich sind Zuführkanäle 110, 112 für ein erstes Polymer vorgesehen, die in eine zugehörige Vergleichmäßigungszone 114 einmünden. Die Vergleichmäßigungszone 114 umgibt einen entsprechenden Nadelstumpf 116.

In der zweiten Platte 104 ist ebenfalls eine Fällmittelbohrung 118 ausgenommen, die von einem weiterem Nadelstumpf 120 und einem Ringraum 122 umgeben ist. Weiterhin sind weitere Zuführkanäle 124 mit anschließender Vergleichmäßigungszone 126 in der zweiten Platte 104 ausgenommen. Schließlich weist die dritte Platte 106 zwei Ringspalten 128 und 130 für die jeweiligen polymeren Materialien, die koextrudiert werden sollen, auf, sowie eine Nadel 132 mit Fällmittelbohrung 134. Bei den Varianten der Figur 3a, Figur 3b und Figur 3c sind die Zuführkanäle 124 jeweils anders ausgestaltet. Während in der Ausführungsvariante gemäß der Figur 3a der Zuführungskanal 124 für das zweite Polymer lediglich in der zweiten Platte 104 vorgesehen ist, verläuft der in der Variante gemäß der Figur 3b sowohl durch die zweite Platte 104 wie auch durch die dritte Platte 106. In der Ausführungsvariante gemäß der Figur 3c verläuft der Zuführkanal 124 für das zweite Polymer durch die zweite Platte 104 und die erste Platte 102, wie hier in der Figur 3c dargestellt. Die Darstellung gemäß Figur 5 entspricht dem Schnitt gemäß Figur 3a, wobei hier deutlich wird, dass 8 Zuführkanäle 112 sternförmig angeordnet sind, während lediglich 4 Zuführkanäle 124 kreuzförmig angeordnet sind.

Die drei Platten 102, 104 und 106 werden wiederum durch ein geeignetes Bondverfahren, vorteilhaft ein Direktbonden, miteinander zum Grundkörper 100 verbunden. Ansonsten entspricht das Herstellverfahren für die Hohlfaser-Spinndüse 10 gemäß der Figuren 3 und 5, analog demjenigen, wie es bereits anhand der Figur 2 und 4 im einzelnen erläutert wurde.

## Patentansprüche

1. Verfahren zur Herstellung einer Hohlfaser-Spinndüse mit einem Grundkörper mit den Verfahrensschritten:
- Strukturierung von mindestens zwei plattenförmigen Körpern mittels Mikrostrukturtechnik
- Zusammenfügen von mindestens zwei plattenförmig Körper zu einem Grundkörper in dem ein oder mehrere Fällmittel/Stützmittel- und Massezuführungskanäle und mindestens eine mit diesen verbundene Düsenstruktur mit wenigstens einer Masseaustrittsöffnung und wenigstens einer Nadel mit Fällmittel/Stützmittelbohrung ausgebildet sind.

2. Verfahren zur Herstellung einer Hohlfaser-Spinndüse nach Anspruch 1, wobei die Hohlfaser-Spinndüse aus zwei plattenförmigen Körpern mit den Verfahrensschritten
- Strukturierung eines ersten plattenförmigen Körpers mittels Mikrostrukturtechnik,
- Aufbringen eines zweiten unstrukturierten plattenförmigen Körpers auf den ersten strukturierten plattenförmigen Körper zur Bildung des Grundkörpers der Hohlfaser-Spinndüse und
- Strukturierung des zweiten plattenförmigen Körpers mittels Mikrostrukturtechnik
hergestellt wird.

3. Verfahren zur Herstellung einer Hohlfaser-Spinndüse nach Anspruch 1, wobei die Hohlfaser-Spinndüse aus drei plattenförmigen Körpern mit den Verfahrensschritten
- Strukturierung eines ersten plattenförmigen Körpers mittels Mikrostrukturtechnik,
- Aufbringen eines zweiten unstrukturierten plattenförmigen Körpers auf den ersten strukturierten plattenförmigen Körpers,
- Strukturierung des zweiten plattenförmigen Körpers mittels Mikrostrukturtechnik,
- Aufbringen eines dritten unstrukturierten plattenförmigen Körpers auf den zweiten strukturierten plattenförmigen Körper zur Bildung des Grundkörpers der Hohlfaser-Spinndüse und
- Strukturierung des dritten plattenförmigen Körpers mittels Mikrostrukturtechnik
hergestellt wird.

4. Verfahren zur Herstellung einer Hohlfaser-Spinndüse nach Anspruch 1 oder 2, wobei der Grundkörper aus zwei plattenförmigen Körpern besteht und im ersten plattenförmigen Körper mittels der Strukturierung die Massezuführkanäle, eine Massestrom-Vergleichmäßigungszone, die Fällmittel/Stützmittelzuführbohrung und ein Nadelstumpf ausgebildet werden und mittels der Strukturierung des zweiten plattenförmigen Körpers die Düsenstruktur mit Masse-Ringspalt als Masseaustrittsöffnung und die Nadel mit Fällmittel/Stützmittelbohrung ausgebildet werden.

5. Verfahren zur Herstellung einer Hohlfaser-Spinndüse nach Anspruch 1 oder 2, wobei der Grundkörper aus zwei plattenförmigen Körpern besteht und mittels der Strukturierung des ersten plattenförmigen Körpers die Fällmittel/Stützmittelzuführbohrung ausgebildet wird und mittels der Strukturierung des zweiten plattenförmigen Körpers die Massezuführkanäle, eine Massestrom-Vergleichmäßigungszone, die Düsenstruktur mit Masse-Ringspalt als Masseaustrittsöffnung und die Nadel mit Fällmittel/Stützmittelbohrung ausgebildet werden.

6. Verfahren zur Herstellung einer Hohlfaser-Spinndüse nach Anspruch 3, wobei der Grundkörper aus drei plattenförmigen Körpern besteht und mittels der Strukturierung des ersten plattenförmigen Körpers die Massezuführkanäle, eine Massestrom-Vergleichmäßigungszone, die Fällmittel-/Stützmittelzuführbohrung und ein Nadelstumpf ausgebildet werden und mittels der Strukturierung des zweiten plattenförmigen Körpers die Massezuführkanäle, eine Massestrom-Vergleichmäßigungszone, ein Ringraum und ein weiterer Nadelstumpf ausgebildet werden und mittels der Strukturierung des dritten plattenförmigen Körpers die Düsenstruktur mit zwei Masse-Ringspalten als Masseaustrittsöffnung und die Nadel mit Fällmittel/Stützmittelbohrung ausgebildet werden.

7. Verfahren zur Herstellung einer Hohlfaser-Spinndüse nach einem der Ansprüche 1 bis 6, wobei der erste plattenförmige Körper beidseitig strukturiert wird.

8. Verfahren zur Herstellung einer Hohlfaser-Spinndüse nach einem der vorhergehenden Ansprüche, wobei die Strukturierung zumindest eines plattenförmigen Körpers der mindestens zwei plattenförmigen Körper die Schritte umfasst:
- Herstellung einer Lithographie-Maske mit einem Standardlithographieverfahren,
- Ätzen der Strukturierung mittels reaktiven Ionen-Ätzen oder reaktivem Ionen-Tiefenätzen oder Kryo-Ätzen.

9. Verfahren zur Herstellung einer Hohlfaser-Spinndüse nach Anspruch 8, **dadurch gekennzeichnet, dass** das Ätzverfahren als zweistufiges Verfahren ausgeführt wird, insbesondere wird in einem ersten Schritt die tiefere Fällmittelbohrung zumindest teilweise ausgebildet und in einem nachfolgenden zweiten Schritt werden die Fällmittelbohrung und die Düsenstruktur mit Ringspalt fertiggestellt.

10. Verfahren zur Herstellung einer Hohlfaser-Spinndüse nach Anspruch 7 und 8, wobei die Lithographie-Masken für die Vorder- und Rückseite des ersten plattenförmigen Körpers optisch zueinander ausgerichtet werden.

11. Verfahren zur Herstellung einer Hohlfaser-Spinndüse nach einem der vorhergehenden Ansprüche, wobei mindestens ein plattenförmiger Körper der Hohlfaser-Spinndüse aus einkristallinem Silizium, Galliumarsenid oder Germanium besteht.

12. Verfahren zur Herstellung einer Hohlfaser-Spinndüse nach einem der vorhergehenden Ansprüche, wobei die plattenförmigen Körper mittels Bondverfahren, insbesondere Anodisches Bonden oder Direktbonden, verbunden werden.

13. Verfahren zur Herstellung einer Hohlfaser-Spinndüse nach einem der vorangegangenen Ansprüche, **dadurch gekennzeichnet, dass** zur Herstellung einer Hohlfaser-Spinndüse aus mindestens zwei plattenförmigen Körpern mittels Mikrostrukturtechnik mindestens zwei runde Waferscheiben als plattenförmige Körper vorgesehen sind auf denen gleichzeitig mehrere Spinndüsenstrukturen hergestellt werden.

14. Verfahren zur Herstellung einer Hohlfaser-Spinndüse nach Anspruch 13, **dadurch gekennzeichnet, dass** die mehreren Düsenstrukturen auf dem Waver in individuelle Hohlfaser-Spinndüsen zerteilt werden.

15. Verfahren zur Herstellung einer Hohlfaser-Spinndüse nach Anspruch 13, **dadurch gekennzeichnet, dass** eine individuelle Hohlfaser-Spinndüse eine einzige Düsenstruktur oder mehrere Düsenstrukturen in einem Düsenstrukturverbund aufweist.

16. Verfahren nach einem der Ansprüche 14 oder 15, **dadurch gekennzeichnet, dass** das Zerteilverfahren des Wavers mittels Wafer-Sägen oder Laserbearbeitung erfolgt.

## Claims

1. A process for producing a hollow fibre spinning nozzle having a main body comprising the process steps:
- structuring at least two plate-shaped bodies by means of microstructure technology,
- assembling at least two plate-shaped bodies to form a main body in which there are provided one or more precipitation agent/support agent and material feed passages and at least one nozzle structure connected to said passages and having at least one material outlet opening and at least one needle with a precipitation agent/support agent bore.

2. A process for producing a hollow fibre spinning nozzle according to claim 1 wherein the hollow fibre spinning nozzle is made from two plate-shaped bodies comprising the process steps:
- structuring a first plate-shaped body by means of microstructure technology,
- applying a second unstructured plate-shaped body to the first structured plate-shaped body to form the main body of the hollow fibre spinning nozzle, and
- structuring the second plate-shaped body by means of microstructure technology.

3. A process for producing a hollow fibre spinning nozzle according to claim 1 wherein the hollow fibre spinning nozzle is made from two plate-shaped bodies comprising the process steps:
- structuring a first plate-shaped body by means of microstructure technology,
- applying a second unstructured plate-shaped body to the first structured plate-shaped body,
- structuring the second plate-shaped body by means of microstructure technology,
- applying a third unstructured plate-shaped body to the second structured plate-shaped body to form the main body of the hollow fibre spinning nozzle, and
- structuring of the third plate-shaped body by means of microstructure technology.

4. A process for producing a hollow fibre spinning nozzle according to claim 1 or claim 2 wherein the main body comprises two plate-shaped bodies and the material feed passages, a material flow homogenisation zone, the precipitation agent/support agent feed bore and a needle stump are provided in the first plate-shaped body by means of the structuring, and the nozzle structure with a material annular gap as a material outlet opening and the needle with the precipitation agent/support agent bore are provided by means of the structuring of the second plate-shaped body.

5. A process for producing a hollow fibre spinning nozzle according to claim 1 or claim 2 wherein the main body comprises two plate-shaped bodies and the precipitation agent/support agent feed bore is produced by means of the structuring of the first plate-shaped body and the material feed passages, a material flow homogenisation zone, the nozzle structure with material annular gap as the material outlet opening and the needle with the precipitation agent/support agent bore are provided by means of the structuring of the second plate-shaped body.

6. A process for producing a hollow fibre spinning nozzle according to claim 3 wherein the main body comprises three plate-shaped bodies and the material feed passages, a material flow homogenisation zone, the precipitation agent/support agent feed bore and a needle stump are provided by means of the structuring of the first plate-shaped body and the material feed passages, a material flow homogenisation zone, an annular space and a further needle stump are provided by means of the structuring of the second plate-shaped body and the nozzle structure having two material annular gaps as the material outlet opening and the needle with the precipitation agent/support agent bore are provided by means of the structuring of the third plate-shaped body.

7. A process for producing a hollow fibre spinning nozzle according to one of claims 1 to 6 wherein the first plate-shaped body is structured on both sides.

8. A process for producing a hollow fibre spinning nozzle according to one of the preceding claims wherein the structuring of at least one plate-shaped body of the at least two plate-shaped bodies includes the steps:
- producing a lithography mask with a standard lithography process, and
- etching the structuring by means of reactive ion etching or reactive ion depth etching or cryogenic etching.

9. A process for producing a hollow fibre spinning nozzle according to claim 8 **characterised in that** the etching process is in the form of a two-stage process and in particular in a first step the deeper precipitation agent bore is at least partially formed and in a subsequent second step the precipitation agent bore and the nozzle structure with annular gap are finished.

10. A process for producing a hollow fibre spinning nozzle according to claim 7 and claim 8 wherein the lithography masks for the front and rear sides of the first plate-shaped body are optically oriented relative to each other.

11. A process for producing a hollow fibre spinning nozzle according to one of the preceding claims wherein at least one plate-shaped body of the hollow fibre spinning nozzle comprises monocrystalline silicon, gallium arsenide or germanium.

12. A process for producing a hollow fibre spinning nozzle according to one of the preceding claims wherein the plate-shaped bodies are joined by means of bonding processes, in particular anodic bonding or direct bonding.

13. A process for producing a hollow fibre spinning nozzle according to one of the preceding claims **characterised in that** to produce a hollow fibre spinning nozzle comprising at least two plate-shaped bodies by means of microstructure technology at least two round wafers are provided as the plate-shaped bodies, on which a plurality of spinning nozzle structures are simultaneously produced.

14. A process for producing a hollow fibre spinning nozzle according to claim 13 **characterised in that** the plurality of nozzle structures on the wafer are divided up into individual hollow fibre spinning nozzles.

15. A process for producing a hollow fibre spinning nozzle according to claim 13 **characterised in that** an individual hollow fibre spinning nozzle has a single nozzle structure or a plurality of nozzle structures in a nozzle structure array.

16. A process according to one of claims 14 and 15 **characterised in that** the process of dividing up the wafer is effected by means of wafer sawing or laser processing.

## Revendications

1. Procédé pour fabriquer une filière à fibre creuse comprenant un corps de base avec les étapes de procédé suivantes:
- structuration d'au moins deux corps en forme de plaque par technique de microstructure
- assemblage d'au moins deux corps en forme de plaque en un corps de base dans lequel un ou plusieurs canaux d'arrivée d'agent de précipitation/agent de soutien et canaux d'arrivée de mélange et au moins une structure de filière reliée à ces canaux avec au moins une ouverture de sortie de mélange et au moins une aiguille avec perçage pour agent de précipitation/agent de soutien sont réalisés.

2. Procédé pour fabriquer une filière à fibre creuse selon la revendication 1, la filière à fibre creuse étant fabriquée à partir de deux corps en forme de plaque présentant les étapes de procédé suivantes:
- structuration d'un premier corps en forme de plaque par technique de microstructure,
- application d'un second corps en forme de plaque non structuré sur le premier corps structuré en forme de plaque pour former le corps de base de la filière à fibre creuse et
- structuration du second corps en forme de plaque par technique de microstructure.

3. Procédé pour fabriquer une filière à fibre creuse selon la revendication 1, la filière à fibre creuse étant fabriquée à partir de trois corps en forme de plaque avec les étapes de procédé suivantes:
- structuration d'un premier corps en forme de plaque par technique de microstructure,
- application d'un second corps non structuré en forme de plaque sur le premier corps structuré en forme de plaque,
- structuration du second corps en forme de plaque par technique de microstructure.
- application d'un troisième corps non structuré en forme de plaque sur le second corps structuré en forme de plaque pour la formation du corps de base de la filière à fibre creuse et
- structuration du troisième corps en forme de plaque par technique de microstructure.

4. Procédé pour fabriquer une filière à fibre creuse selon la revendication 1 ou 2, le corps de base étant constitué de deux corps en forme de plaque et les canaux d'arrivée de mélange, une zone d'uniformisation de flux de mélange, le perçage pour l'arrivée d'agent de précipitation/agent de soutien et un bout d'aiguille étant formés dans le premier corps en forme de plaque au moyen de la structuration et la structure de filière avec la fente annulaire pour le mélange comme ouverture de sortie de mélange et l'aiguille avec perçage pour agent de précipitation/agent de soutien étant formées au moyen de la structuration du second corps en forme de plaque.

5. Procédé pour fabriquer une filière à fibre creuse selon la revendication 1 ou 2, le corps de base étant constitué de deux corps en forme de plaque et le perçage pour agent de précipitation/agent de soutien étant formé au moyen de la structuration du premier corps en forme de plaque et les canaux d'arrivée de mélange, une zone d'uniformisation de flux de mélange, la structure de filière avec fente annulaire pour le mélange comme ouverture de sortie de mélange et l'aiguille avec perçage pour agent de précipitation/agent de soutien étant formés au moyen de la structuration du second corps en forme de plaque.

6. Procédé pour fabriquer une filière à fibre creuse selon la revendication 3, le corps de base étant constitué de trois corps en forme de plaque et les canaux d'arrivée de mélange, une zone d'uniformisation de flux de mélange, le perçage pour agent de précipitation/agent de soutien et un bout d'aiguille étant formés au moyen de la structuration du premier corps en forme de plaque et les canaux d'arrivée de mélange, une zone d'uniformisation de flux de mélange, un espace annulaire et un autre bout d'aiguille étant formés au moyen de la structuration du second corps en forme de plaque et la structure de filière avec deux fentes annulaires pour le mélange comme ouverture de sortie de mélange et l'aiguille avec perçage pour agent de précipitation/agent de soutien étant formées au moyen de la structuration du troisième corps en forme de plaque.

7. Procédé pour fabriquer une filière à fibre creuse selon l'une quelconque des revendications 1 à 6, le premier corps en forme de plaque étant structuré des deux côtés.

8. Procédé pour fabriquer une filière à fibre creuse selon l'une quelconque des revendications précédentes, la structuration d'au moins un corps en forme de plaque des au moins deux corps en forme de plaque comprenant les étapes suivantes:
- fabrication d'un masque de lithographie avec un procédé de lithographie standard,
- décapage de la structuration par gravure ionique réactive ou gravure ionique réactive en profondeur ou cryodécapage.

9. Procédé pour fabriquer une filière à fibre creuse selon la revendication 8, **caractérisé en ce que** le procédé de décapage est conçu comme procédé à deux niveaux, en particulier le perçage plus profond pour agent de précipitation est formé au moins en partie dans une première étape et le perçage pour agent de précipitation et la structure de filière avec fente annulaire sont achevés dans une seconde étape consécutive.

10. Procédé pour fabriquer une filière à fibre creuse selon la revendication 7 ou 8, les masques de lithographie pour le côté avant et le côté arrière du premier corps en forme de plaque étant orientés visuellement les uns vers les autres.

11. Procédé pour fabriquer une filière à fibre creuse selon l'une quelconque des revendications précédentes, au moins un corps en forme de plaque de la filière à fibre creuse étant à base de silicium monocristallin, d'arséniure de gallium ou de germanium.

12. Procédé pour fabriquer une filière à fibre creuse selon l'une quelconque des revendications précédentes, les corps en forme de plaque étant reliés par procédé de bonding, en particulier par bonding anodique ou bonding direct.

13. Procédé pour fabriquer une filière à fibre creuse selon l'une quelconque des revendications précédentes, **caractérisé en ce qu'**au moins deux tranches rondes sont prévues comme corps en forme de plaque, sur lesquels en même temps plusieurs structures de filière sont fabriquées, pour la fabrication d'une filière à fibre creuse à partir d'au moins deux corps en forme de plaque par technique de microstructure.

14. Procédé pour fabriquer une filière à fibre creuse selon la revendication 13, **caractérisé en ce que** les plusieurs structures de filière sont divisées sur la tranche en filières à fibre creuse individuelles.

15. Procédé pour fabriquer une filière à fibre creuse selon la revendication 13, **caractérisé en ce qu'**une filière à fibre creuse individuelle présente une unique structure de filière ou plusieurs structures de filière dans un assemblage de structure de filière.

16. Procédé selon l'une quelconque des revendications 14 ou 15, **caractérisé en ce que** le procédé de séparation de la tranche s'effectue par sciage de la tranche ou traitement au laser.
